# EUROPÄISCHE PATENTSCHRIFT

(11) **EP 1 171 702 B1**
(45) Veröffentlichungstag und Bekanntmachung des Hinweises auf die Patenterteilung: **21.07.2004**
(21) Anmeldenummer: 00936636.0
(22) Anmeldetag: 20.04.2000
(51) Int. Cl.: F02D 41/20, F01L 9/04

(54) **SCHALTUNG ZUR STEUERUNG MINDESTENS EINES JEWEILS ELEKTROMECHANISCH BETÄTIGTEN EIN- UND AUSLASSVENTILS EINER BRENNKRAFTMASCHINE**
CIRCUIT FOR CONTROLLING AT LEAST ONE ELECTROMECHANICALLY ACTUATED INLET AND OUTLET VALVE OF AN INTERNAL COMBUSTION ENGINE
CIRCUIT DESTINE A LA COMMANDE AU MOINS D'UNE SOUPAPE D'ADMISSION ET D'EVACUATION D'UN MOTEUR A COMBUSTION INTERNE, RESPECTIVEMENT ACTIONNEE PAR VOIE ELECTROMECANIQUE

(30) Priorität: 21.04.1999 DE 19918095
(43) Veröffentlichungstag der Anmeldung: 16.01.2002
(73) Patentinhaber: SIEMENS AKTIENGESELLSCHAFT, 80333 München (DE); Bayerische Motoren Werke Aktiengesellschaft, 80788 München (DE)
(72) Erfinder: EICHENSEHER, Volker, D-93176 Beratzhausen (DE); HARTKE, Andreas, D-80807 München (DE); VOGT, Thomas, D-93049 Regensburg (DE); TEINER, Markus, D-93057 Regensburg (DE); KOCH, Achim, D-93105 Tegernheim (DE); QUEISSER, Frank, D-93055 Regensburg (DE); MENZEL, Wolfgang, D-85221 Dachau (DE); SEIDENFUSS, Thomas, D-85305 Jetzendorf (DE); EBELING, Karl-Heinz, D-81925 München (DE)
(86) Internationale Anmeldenummer: PCT/DE2000/001250
(87) Internationale Veröffentlichungsnummer: WO 2000/063544

(56) Entgegenhaltungen:
- EP-A- 0 376 716
- EP-A- 0 724 067
- PATENT ABSTRACTS OF JAPAN vol. 010, no. 246 (M-510), 23. August 1986 (1986-08-23) & JP 61 076713 A (MAZDA MOTOR CORP), 19. April 1986 (1986-04-19)

## Beschreibung

Schaltung zur Steuerung mindestens eines jeweils elektromechanisch betätigten Ein- und Auslaßventils einer Brennkraftmaschine

Die Erfindung betrifft eine Schaltung zur Steuerung mindestens eines jeweils elektromechanisch betätigten Ein- und Auslaßventils einer Brennkraftmaschine.

Brennkraftmaschinen, deren Gaswechselventile elektromechanisch betätigt werden, sind bekannt. Im Gegensatz zu nockenwellenbetatigten Ventilen werden diese Ventile zum Öffnen und Schließen in Abhangigkeit von der Drehlage der Kurbelwelle angesteuert; eine feste mechanische Kopplung mit der Kurbelwelle liegt nicht vor. Elektromechanische Stellglieder für Gaswechselventile sind beispielsweise aus DE 297 12 502 U1 oder EP 0 724 067 A1 bekannt. Sie weisen eine zwischen einer geschlossenen und einer offenen Stellung liegende Ruhestellung auf, aus der sie mittels Elektromagneten ausgelenkt werden können.

Um ein Ventil zu öffnen oder zu schließen, wird die jeweilige Wicklung bestromt, wobei der erforderliche Strom in der Fangphase größer ist als in der Haltephase, in der das Ventil in einer Endstellung gehalten wird.

Wird der entsprechende Elektromagnet dabei einfach mit Strom beaufschlagt, so trifft der Ventilteller mit hoher Geschwindigkeit auf den Ventilsitz, was lärmerzeugend und verschleißfördernd ist. Um dies zu vermeiden, sollte die Auftreffgeschwindigkeit verringert werden. Dazu wurden mechanische Anschlagdämpfungen untersucht.

Vorteilhafterweise wird jedoch die Bestromung geeignet geregelt, was jedoch einen relativ komplexen Regelalgorithmus erfordert, da diese Regelung in Echtzeit erfolgen muß. Beispielsweise beträgt die zur Regelung der Auftreffgeschwindigkeit zur Verfügung stehende Zeitspanne nur wenige Millisekunden.

Während bei herkömmlichem, nockenwellenbetätigtem Ventiltrieb eine Vorgabe der Steuerzeiten im Betriebssteuergerät der Brennkraftmaschine nicht anfällt, müssen bei elektromechanisch betätigten Ventilen entsprechende Steuerzeiten berechnet und vorgegeben werden.

EP 0 724 067 A1 offenbart ein Steuersystem für elektromagnetisch betriebene Ventile. Das Steuersystem weist eine CPU sowie eine Bestromungszeitsteuerschaltung auf. Diese Bestromungszeitsteuerschaltung versorgt über Endstufen die Elektromagneten eines Ventils. Die CPU legt die Öffnungs- und Schließzeiten des Ventils fest und stellt einen entsprechenden Zähler, der von der Bestromungszeitsteuerschaltung ausgelesen wird. Die EP 0 724 067 A1 offenbart also eine Trennung zwischen Ansteuerung der Elektromagneten und Vorgabe der Zeitsteuerung, welche durch die CPU erfolgt. Eine etwaige Aufsetzregelung zum geräuscharmen, sanften Aufsetzen der Ventile in den Endstellungen ist in EP 0 724 067 A1 jedoch nicht erwähnt.

EP 0 376 716 A1 beschreibt eine Ventilsteuerung, mit der ein zu hartes Aufsetzen der Ventile vermieden werden soll. Die hier offenbarte Steuervorrichtung für ein elektromagnetisch betätigtes Gaswechselventil weist eine Steuereinheit auf, die eine EPU und eine Ein-/Ausgabenschnittstelle enthält. Die vorgesehene Aufsetzregelung wird direkt von der CPU bewerkstelligt.

Der japanische Patent Abstract zu JP 61076713 geht auf das Problem der Aufsetzregelung ein, indem für das sanfte Aufsetzen vorgeschlagen wird, direkt vor dem Aufsetzen in einer Endstellung eine kurze, eine Gegenkraft auf den Anker ausübende Bestromung der Elektromagenten vorzunehmen. Die zur Durchführung dieses Verfahrens beschriebene Schaltung weist eine CPU und über einen Multiplexer mit der CPU verbundene Treiberschaltungen für die elektromagnetischen Ventile auf.

Es ist Aufgabe der vorliegenden Erfindung, eine Schaltung zur Steuerung elektromechanisch betätigter Gaswechselventile einer Brennkraftmaschine anzugeben, die eine Betätigung der Gaswechselventile nach Vorgabe durch das Betriebssteuergerät der Brennkraftmaschine mit einer Regelung der Auftreffgeschwindigkeit in Echtzeit ermöglicht.

Diese Aufgabe wird durch die im Anspruch 1 definierte Erfindung gelöst.

Die Erfindung geht von der Erkenntnis aus, daß die Regelung der Auftreffgeschwindigkeit von der Kommunikation mit dem Betriebssteuergerät sowie der Erzeugung eines Zeitsteuersignals aus den Vorgaben des Betriebssteuergerätes getrennt werden soll.

Separate Aufsetzregler, die jeweils einem oder mehreren elektromechanischen Stellgliedern zugeordnet sind, regeln den Bewegungsablauf der Stellglieder und bewirken so ein sanftes, geräuscharmes, d.h. gedämpftes Aufsetzen des jeweiligen Gaswechselventils in der Endstellung. Der Kommunikationsrechner führt vorzugsweise über einen CAN-BUS die Kommunikation mit dem Betriebssteuergerät der Brennkraftmaschine durch und erzeugt aus dem ebenfalls zugeführten Kurbelwellensignal und den Anforderungen des Betriebssteuergeräts die Zeitsteuersignale für die Aufsetzregler. Diese Zeitsteuersignale sind jeweils in der Regel ein Digitalsignal, bei dem die steigende Flanke eine Ventilöffnung und die fallende Flanke ein Ventilschließen anweist. Für die Einlaß- und die Auslaßventile jedes Zylinders wird ein eigenes Zeitsteuersignal dem entsprechenden Aufsetzregler in einer unidirektionalen Kommunikation zugefuhrt. Optional kann auch für jede Spule ein eigenes Zeitsteuersignal vorgesehen werden, um größere Freiheit beim Betätigen der Spulen zu erhalten.

Da der Kommunikationsrechner das Kurbelwellensignal auswertet, die Kommunikation mit dem Betriebssteuergerät der Brennkraftmaschine vornimmt und abhängig von den vom Betriebssteuergerät erhaltenen Daten die Zeitsteuersignale für die Aufsetzregler erzeugt, werden letztere für die Regelanwendung freigehalten und die Regelung wird nicht von anderen (Kommunikations-) Aufgaben unterbrochen. Weiter kann die Aufgaben der Aufsetzregelung durch Verwendung mehrerer Aufsetzregler parallelisiert werden, wodurch ein Regelalgorithmus weniger zeitkritisch ausfällt. Dadurch, daß mit dem Kommunikationsrechner eine zentrale Kommunikations- und Zeitsteuereinheit vorgesehen ist, gibt es nur einen Kommunikationspartner für andere Steuergeräte und es sind keine Fehlsynchronisationen der einzelnen Aufsetzregler und mithin der elektromechanisch betätigten Gaswechselventile möglich. Da vorteilhafterweise die Aufsetzregler digital arbeiten und mit dem Kommunikationsrechner zusätzlich auch über eine serielle Schnittstelle verbunden sind und über diese die Zustände der elektromechanisch betätigten Gaswechselventile an den Kommunikationsrechner melden, sind alle Zustände zentral bekannt und verfügbar.

Bei Ausfall eines Aufsetzreglers kann der Kommunikationsrechner anweisen, die anderen zwei Ventile des Zylinders stillzulegen, d.h. in die Geschlossen-Stellung zu fahren. Dann kann die Brennkraftmaschine in einem Notbetrieb ohne diesen Zylinder laufen, ohne daß unverbrannter Kraftstoff in den Abgastrakt oder Verbrennungsgase in den Ansaugtrakt gelangen würden.

Das Vorsehen mehrerer Aufsetzregler ermöglicht weiter eine gegenseitige Überwachung aller in der Schaltung verwendeten Prozessoren, insbesondere der des Kommunikationsrechners und der der Aufsetzregler.

In einer vorteilhaften Ausbildung werden die Spulen der elektromechanischen Gaswechselventile von den Aufsetzreglern über UND-Glieder angesteuert, deren zweiter Eingang mit dem Zeitsteuersignal, das der Kommunikationsrechner an den Aufsetzregler liefert, angesteuert werden kann, wenn der Aufsetzregler dies durch ein entsprechendes Sperrglied freigeschaltet hat. Dies hat den Vorteil, daß die Bestromung einer Spule des elektromechanisch betätigten Ventils zeitgleich mit einer fallenden Flanke des jeweiligen Zeitsteuersignals beendet wird. Ein etwaiger Versatz durch Programmlaufzeiten im Aufsetzregler kann somit wahlweise ausgeschaltet werden.

Vorteilhafte Ausgestaltungen der Erfindung sind in den Unteransprüchen gekennzeichnet.

Die Erfindung wird nachfolgend unter Bezugnahme auf die Zeichnung näher erläutert. Die Zeichnung zeigt:
- Fig. 1: eine schematische Darstellung der Schaltung mit elektromechanisch betätigten Gaswechselventilen für eine 4-Zylinderbrennkraftmaschine,
- Fig. 2: eine schematische Darstellung der Ansteuerung zweier Gaswechselventile durch einen Aufsetzregler in Verbindung mit dem Kommunikationsrechner und
- Fig. 3: den zeitlichen Verlauf eines Zeitsteuersignals sowie der Bestromungsansteuerung eines Gaswechselventils für verschiedene Betriebszustände.

Die Schaltung der Fig. 1 dient zur Ansteuerung elektromechanisch angetriebener Gaswechselventile 5a, 5b, 6a, 6b. Ein solches elektromechanisch angetriebenes Gaswechselventil ist beispielsweise in dem deutschen Gebrauchsmuster 297 12 502 U1 beschrieben. Für das Verstandnis dieser Erfindung ist dabei nur wesentlich, daß das elektromechanisch betätigte Gaswechselventil durch die Bestromung zweier Spulen betätigt wird, wobei eine Spule für das Schließen, die andere für das Öffnen des Gaswechselventils verantwortlich ist. Um das Gaswechselventil in der offenen oder der geschlossenen Stellung zu halten, wird die jeweilige Spule mit einem Haltestrom bestromt. Um das Gaswechselventil in die offene oder geschlossene Stellung zu bringen, wird die jeweils erforderliche Spule mit Strom beaufschlagt, wobei in einer Fangphase der Strom größer ist als in der nachfolgenden Haltephase.

In Fig. 1 ist schematisch die Schaltung für eine 4-Zylinderbrennkraftmaschine dargestellt, jedoch ist diese Zylinderzahl nur beispielhaft zu verstehen. Ein Zylinder hat in diesem Beispiel zwei Einlaßventile 5a, 5b sowie zwei Auslaßventile 6a, 6b. Für die Einlaß- bzw. die Auslaßventile 5a, 5b bzw. 6a, 6b ist jeweils ein eigener Aufsetzregler 2 bzw. 3 vorgesehen. Der Aufsetzregler 2, 3 steuert Endstufen an, die die Bestromung der jeweiligen Spulen des Gaswechselventils 5a, 5b, 6a, 6b bewerkstelligen. Dabei ist beispielsweise für jede Spule eine eigene Endstufe vorgesehen. Der Aufsetzregler 2, 3 und die Endstufen sind in einem Gehäuse untergebracht, das an den Kühlkreislauf der Brennkraftmaschine angeschlossen ist, um gleichmäßige Wärmeabfuhr zu gewahrleisten.

Der Aufsetzregler 2, 3 steuert die Endstufen eines Ventils 5, 6 abhängig von einem Zeitsteuersignal TS an, das anzeigt, wann das Ventil zu öffnen oder zu schließen hat. Für die Einlaß- und die Auslaßventile jedes Zylinders gibt es ein eigenes Zeitsteuersignal TS. Bei einer Brennkraftmaschine mit mehr als zwei Ventilen pro Zylinder kann auch für jedes Ventil ein eigenes Zeitsteuersignal TS vorgesehen werden.

Das Zeitsteuersignal TS ist beispielsweise ein Rechtecksignal, bei dem die fallende Flanke das Schließen und die steigende Flanke das Öffnen des zugehörigen Ventils anzeigt. Es wird dem Aufsetzregler 2, 3 über eine unidirektionale Kommunikationsleitung 4 von einem Kommunikationsrechner 1 zugeführt, der später noch beschrieben werden wird. Der Aufsetzregler 2, 3 hat einen digitalen Prozessor, der die Bestromung der Spulen durch die Endstufen so regelt, daß das Ventil 5a, 5b, 6a, 6b in der gewünschten Endstellung sanft aufsetzt. Üblicherweise wird, um das Ventil aus einer Endstellung in die andere zu bringen, die Bestromung der Spule der zu verlassenden Endstellung abgeschaltet und die Bestromung der Wicklung des Elektromagneten für die neu einzunehmende Endstellung eingeschaltet. Der Strom wird vom Prozessor des Aufsetzreglers 2, 3 so geregelt, daß das Ventil sanft in der neuen Endstellung aufsetzt. Für diese Regelung jedes Ventils verwendet der Aufsetzregler 2, 3 ein Positionssignal, das Auskunft über die Stellung des jeweiligen Ventils 5a, 5b, 6a, 6b gibt. Zur Erzeugung der Positionssignale ist jedes elektromechanisch betätigte Ventil 5a, 5b, 6a, 6b mit einem geeigneten Positionssensor versehen, wie er beispielsweise in der deutschen Anmeldung 197 53 275 oder der DE 195 18 056 A1 beschrieben ist.

Die Regelung des Spulenstroms zum Fangen des Ventils 5a, 5b, 6a, 6b ist beispielsweise in der DE 195 26 683 A1 prinzipiell beschrieben. Der Aufsetzregler mißt dazu den IST-Strom durch die Spule und gibt den SOLL-Wert an die Endstufe aus. Statt des Stromes kann jedoch auch eine andere Größe verwendet werden, die die Betätigung des Stellgliedes ausdrückt, z.B. die Treiberspannung der Endstufe.

Der Aufsetzregler 2, 3 führt zusätzlich zur Regelung der Wicklungsbestromung noch eine Plausibilitätskontrolle der Signale durch, d.h. des Positionssignals und der Spulenbestromung. Aus letzterer kann, wie aus der DE 195 26 683 A1 bekannt ist, ein weiteres Signal abgeleitet werden, das Aussagen über die Position des entsprechenden Gaswechselventils 5a, 5b, 6a, 6b ermöglicht, so daß mittels dieses weiteren Signals das Positionssignal überpruft werden kann.

Der Aufsetzregler 2, 3 ist über eine weitere, serielle SPI-BUS Schnittstelle mit dem Kommunikationsrechner 1 verbunden und meldet den Zustand der Ventile 5a, 5b, 6a, 6b bzw. einen eventuellen Ventilausfall über diese Schnittstelle.

Der Kommunikationsrechner 1 ist an einen CAN-BUS 8 angeschlossen und führt darüber die Kommunikation mit dem Betriebssteuergerät 9 der Brennkraftmaschine durch. Eine solche BUS-Verbindung ist beispielsweise in W. Lawrenz, CAN-Controller Area Network, Hüthig Verlag, 1994, ISBN 3-7785-2263-7 beschrieben. Der Kommunikationsrechner 1 ist vorteilhafterweise im selben gekühlten Gehäuse untergebracht wie die Aufsetzregler 2, 3 und die Endstufen. Weiter erhält er das Kurbelwellensignal und berechnet daraus zusammen mit den Anforderungen des Betriebssteuergerätes die Zeitsteuersignale TS für die Aufsetzregler 2, 3 und gibt sie uber die unidirektionalen Kommunikationsleitungen 4 an die Aufsetzregler 2, 3 aus. Über den SPI-BUS 7 kommuniziert er zusätzlich mit den Aufsetzreglern 2, 3 und tauscht die Zustandsinformationen bzw. Fehlerinformationen aus. Weiter überwacht der Kommunikationsrechner 1 den gesamten elektromechanischen Ventiltrieb, d.h. die Temperatur der Endstufen für die Gaswechselventile 5a, 5b, 6a, 6b, die Versorgungsspannung dieser Endstufen (üblicherweise 42 V), die Versorgungsspannung der Positionssensoren (üblicherweise 15 V) sowie die Versorgungsspannung der Aufsetzregler 2, 3 (üblicherweise 3,3 V).

Meldet ein Aufsetzregler, beispielsweise der Aufsetzregler 2 der Einlaßventile 5a, 5b des Zylinders Nummer 1 einen Ausfall entweder einer der Endstufen oder eines der Ventile 5a, 5b oder einen sonstigen Schaden über den SPI-BUS 7 an den Kommunikationsrechner 1, veranlaßt dieser den anderen Aufsetzregler dieses Zylinders, in diesem Beispiel den Aufsetzregler 3, die anderen Gaswechselventile des betroffenen Zylinders, in diesem Fall die Auslaßventile 6a, 6b, in der Geschlossen-Stellung stillzulegen. Dadurch ist ein Notbetrieb der Brennkraftmaschine möglich, ohne daß durch den betroffenen Zylinder unverbrannter Kraftstoff in den Auspufftrakt gelangen wurde, was zu unerwünschten Verpuffungen und Schadstoffemissionen führen könnte.

In Fig. 2 ist eine beispielhafte Ansteuerverbindung zwischen einem Aufsetzregler 3 und den Ventilen 6a, 6b genauer dargestellt. Die Schließerspulen 11a, 11b der Gaswechselventile 6a, 6b sind mit den im Aufsetzregler 2, 3 integrierten Endstufen über je ein UND-Glied 16a, 16b verbunden. Alternativ konnen die UND-Glieder 16a, 16b auch in der Ansteuerung der Endstufen vorgesehen sein. Der zweite Eingang der UND-Glieder 16a, 16b ist über einen Invertierer 14 an einen Abzweig 12 der Kommunikationsleitung 4 für das Zeitsteuersignal TS angeschlossen, das der Kommunikationsrechner 1 dem Aufsetzregler 3 zuführt. In den Abzweig 12 ist noch ein UND-Glied 13 geschaltet, dessen zweiter Eingang vom Aufsetzregler 3 angesteuert wird.

Auf ähnliche Weise sind die Öffnerspulen 10a, 10b der Gaswechselventile 6a, 6b über UND-Glieder 15a, 15b an den Ausgang des UND-Gliedes 13 angeschlossen, wobei hier kein Invertierer 14 vorgesehen ist.

Die Funktionsweise dieser Schaltung ist folgende: schaltet der Aufsetzregler 3 über ein geeignetes High-Pegel-Signal das UND-Glied 13 frei, so liegt an dessen Ausgang das Zeitsteuersignal TS an, wie es vom Kommunikationsrechner 1 über die Kommunikationsleitung 4 dem Aufsetzregler 3 für die Ventile 6a, 6b zugeführt wird. Eine fallende Flanke diese Zeitsteuersignals TS ist in Fig. 3 dargestellt, sie weist ein Schließen der Auslaßventile 6a, 6b an. Erkennt der Aufsetzregler 3 die fallende Flanke des Zeitsteuersignals TS, dauert es normalerweise einen gewissen Zeitversatz t (vgl. Fig. 3), bis die Bestromung der jeweiligen Wicklung, in diesem Fall der Wicklungen 10 der Schließerspulen beendet wird. Dieser Zeitversatz t ist durch Programmlaufzeiten im Prozessor des Aufsetzreglers 3 und durch Zeitkonstanten der Ansteuerung bedingt. Der sich dadurch ergebende Zeitverlauf der Bestromung der Wicklungen 10 ist in Fig. 3 mit Kurve 20 dargestellt. Hat nun der Aufsetzregler 3 das UND-Glied 13 freigeschaltet, bewirkt die fallende Flanke des Zeitsteuersignals TS über die UND-Glieder 15 ein vorzeitiges Ende der Bestromung der Öffnerspulen. Es ergibt sich an den Wicklungen 10 der Fig. 3 schematisch in Kurve 21 dargestellte Bestromungsverlauf. Wie in Fig. 3 zu sehen ist, endet die Bestromung dann ohne den Zeitversatz t.

Diese Ausbildung ermöglicht es, daß der Aufsetzregler 3 über das UND-Glied 13 eine direkte Wirkung des Zeitsteuersignals TS auf die Bestromung der Wicklungen 10, 11 zuläßt. Der Kommunikationsrechner 1 kann deshalb den Aufsetzregler 3 über den SPI-BUS 7 betriebszustandsabhängig anweisen, diesen direkten Durchgriff des Zeitsteuersignals TS freizuschalten.

Durch den Invertierer 14 in der Beschaltung der zweiten Eingange der UND-Glieder 16 für die Wicklungen 11 der Schließerspulen ergibt sich ein zu den Öffnerspulen inverses Verhalten und es wird zeitgleich eine Bestromung der Wicklungen 11 der Schließerspulen freigeschaltet. Der Aufsetzregler 3 kann die Bestromung der Schließerspulen dann geeignet einleiten.

Die beschriebene Ansteuerung kann bei allen Aufsetzreglern 2, 3 vorgesehen sein.

Vorteilhafterweise sind für die Einlaßventile 5a, 5b und die Auslaßventile 6a, 6b jedes Zylinders eigenständige Aufsetzregler 2, 3 vorgesehen, es ist aber auch eine andere Aufteilung möglich, insbesondere kann ein einziger Aufsetzregler den Anforderungen genügen. Weiter kann zusätzlich zu einem Kommunikationsrechner 1 noch mindestens ein weiterer Kommunikationsrechner vorgesehen werden, beispielsweise kann für alle Einlaßventile 5 sowie alle Auslaßventile 6 der Brennkraftmaschine ein eigener Kommunikationsrechner vorgesehen werden. Durch diesen Aufbau erhält man eine gewisse Redundanz, da bei Ausfall eines der Kommunikationsrechner der andere die Aufgaben des ausgefallenen übernehmen kann.

## Patentansprüche

1. Steueranordnung beinhaltend eine Steuerschaltung mindestens eines elektromechanisch betätigten Einlaßventils (5) und mindestens eines elektromechanisch betätigten Auslaßventils (6) eines Zylinders einer Brennkraftmaschine, mit mindestens einem Aufsetzregler (2, 3) mit mindestens einer Endstufe für jeden Elektromagneten der elektromechanisch betätigten Ventile (5, 6), der die Endstufen der Ventile (5, 6) in Abhängigkeit von Zeitsteuersignalen ansteuert und unter Verarbeitung von die Stellung der Ventile (5, 6) anzeigenden Positionssignalen die Bestromung der Elektromagneten regelt, um ein sanftes, geräuscharmes Aufsetzen der Ventile (5, 6) in den Endstellungen zu bewirken, und
einem digital arbeitenden Kommunikationsrechner (1), der ein Kurbelwellenstellungssignal auswertet, über eine Kommunikationsverbindung (8) mit einem Betriebssteuergerät (9) der Brennkraftmaschine Daten austauscht und abhängig vom Kurbelwellenstellungssignal und von den vom Betriebssteuergerät (9) erhaltenen Daten die Zeitsteuersignale für den Aufsetzregler (2, 3) erzeugt.

2. Steueranordnung nach Anspruch 1, **dadurch gekennzeichnet, daß** für das Einlaßventil (5) und für das Auslaßventil (6) jeweils ein eigener Aufsetzregler (2, 3) vorhanden ist.

3. Steueranordnung nach Anspruch 1 oder 2, **dadurch gekennzeichnet, daß** der Aufsetzregler (2, 3) einen Prozessor aufweist und der Kommunikationsrechner (1) mit dem mindestens einen Aufsetzregler (2, 3) zusätzlich über eine bidirektionale Kommunikationsschnittstelle (7) zum Datenaustausch verbunden ist.

4. Steueranordnung nach einem der vorhergehenden Ansprüche in Verbindung mit Anspruch 3, **dadurch gekennzeichnet, daß** jeder Aufsetzregler (2, 3) die Stellung der Ventile (5, 6) erkennt und eine Fehlfunktion eines der Ventile (5, 6) an den Kommunikationsrechner (1) meldet.

5. Steueranordnung nach einem der vorhergehenden Ansprüche, **dadurch gekennzeichnet, daß** der Kommunikationsrechner (1) mindestens einen der folgenden Betriebsparameter der Schaltung und der elektromechanisch betätigten Ventile (5, 6) überwacht: Temperatur der Endstufen, Versorgungsspannung der Endstufen, Versorgungsspannung verwendeter Positionssensoren, Versorgungsspannung aller Aufsetzregler (2, 3).

6. Steueranordnung nach einem der vorhergehenden Ansprüche, **gekennzeichnet durch** mehrere Kommunikationsrechner (1).

7. Steueranordnung nach Anspruch 6, **gekennzeichnet durch** einen eigenen Kommunikationsrechner (1) für alle Einlaßventile (5) und einen eigenen Kommunikationsrechner (1) für alle Auslaßventile (6).

8. Steueranordnung nach einem der vorhergehenden Ansprüche, **dadurch gekennzeichnet, daß** mehrere Aufsetzregler (2, 3) mit den zugehörigen Endstufen in einem Gehäuse vereint sind, das an ein aktives Kühlsystem angeschlossen ist.

9. Steueranordnung nach einem der vorhergehenden Ansprüche in Verbindung-mit Anspruch 4, **dadurch gekennzeichnet, daß** der Kommunikationsrechner (1) bei Anzeige eines Ventilausfalls durch einen der Aufsetzregler (2,3) die Stillegung der anderen Ventile (6, 5) des betroffenen Zylinders in der Geschlossen-Stellung bewirkt.

10. Steueranordnung nach einem der vorhergehenden Ansprüche in Verbindung mit Anspruch 2, **dadurch gekennzeichnet, daß** eine Schaltung (13, 14, 15, 16) in der Zuleitung zu jeder Wicklung (10, 11) eines Elektromagneten vorgesehen ist, welcher Schaltung (13,14, 15, 16) das entsprechende Zeitsteuersignal zugeführt ist, so daß die Schaltung (13, 14, 15, 16) direkt durch das Zeitsteuersignal eine direkte Abschaltung der Bestromung der entsprechenden Wicklung (10, 11) bewirkt.

11. Steueranordnung nach Anspruch 10, **dadurch gekennzeichnet, daß** die Schaltung (13, 14, 15, 16) jeweils ein UND-Glied (15, 16) in der Zuleitung zu jeder Wicklung (10, 11) aufweist, dessen Ausgang an die jeweilige Wicklung (10, 11) angeschlossen ist, dessen einer Eingang mit dem Aufsetzregler (2, 3) und dessen anderer Eingang mit der Kommunikationsleitung (4) für das entsprechende Zeitsteuersignal, welche vom Kommunikationsrechner (1) zum Aufsetzregler (2, 3) führt, über ein UND-Glied (13) verbunden ist, welches zusätzlich an den Aufsetzregler (2, 3) angeschlossen ist, so daß bei Freischaltung des UND-Gliedes (13) durch den Aufsetzregler (2, 3) das Zeitsteuersignal die direkte Abschaltung der Bestromung der entsprechenden Wicklung (10, 11) bewirkt.

## Claims

1. Control arrangement containing a control circuit of at least one electromechanically activated inlet valve (5) and at least one electromechanically activated outlet valve (6) of a cylinder of an internal combustion engine, having
at least one placement control element (2, 3) with at least one output stage for each electromagnet of the electromechnically activated valves (5, 6), which placement control element (2, 3) actuates the output stages of the valves (5, 6) as a function of timing signals and, while processing position signals which indicate the position of the valves (5, 6), regulates the energization of the electromagnets in order to bring about a gentle, low-noise placement of the valves (5, 6) in the end positions, and
a digitally operating communications computer (1) which evaluates a crankshaft position signal, exchanges data via a communications connection (8) to an operational control unit (9) of the internal combustion engine and generates the timing signals for the placement control element (2, 3) as a function of the crankshaft position signal and of the data received from the operational control unit (9).

2. Control arrangement according to Claim 1, **characterized in that** the inlet valve (5) and the outlet valve (6) each have a separate placement control element (2, 3).

3. Control arrangement according to Claim 1 and 2, **characterized in that** the placement control element (2, 3) has a processor, and the communications computer (1) is additionally connected to the at least one placement control element (2, 3) via a bi-directional communications interface (7) for exchanging data.

4. Control arrangement according to one of the preceding claims in conjunction with Claim 3, **characterized in that** each placement control element (2, 3) detects the position of the valves (5, 6) and signals a malfunction of one of the valves (5, 6) to the communications computer (1).

5. Control arrangement according to one of the preceding claims, **characterized in that** the communications computer (1) monitors at least one of the following operational parameters of the circuit and of the electromechanically activated valves (5, 6): temperature of the output stages, supply voltage of the output stages, supply voltage of position sensors used, supply voltage of all the placement control elements (2, 3).

6. Control arrangement according to one of the preceding claims, **characterized by** a plurality of communications computers (1).

7. Control arrangement according to Claim 6, **characterized by** a separate communications computer (1) for all the inlet valves (5) and a separate communications computer (1) for all the outlet valves (6).

8. Control arrangement according to one of the preceding claims, **characterized in that** a plurality of placement control elements (2, 3) are combined with the associated output stages in a housing which is connected to an active cooling system.

9. Control arrangement according to one of the preceding claims in conjunction with Claim 4, **characterized in that**, when a valve failure is indicated by one of the placement control elements (2, 3), the communications computer (1) brings about the deactivation of the other valves (6, 5) of the cylinder in question in the closed setting.

10. Control arrangement according to one of the preceding claims in conjunction with Claim 2, **characterized in that** a circuit (13, 14, 15, 16) is provided in the feedline to each winding (10, 11) of an electromagnet, to which circuit (13, 14, 15, 16) the corresponding timing signal is fed so that the circuit (13, 14, 15, 16) brings about, directly by means of the timing signal, direct shutting down of energization of the respective winding (10, 11).

11. Control arrangement according to Claim 10, **characterized in that** the circuit (13, 14, 15, 16) has in each case an AND element (15, 16) in the feedline to each winding (10, 11) whose output is connected to the respective winding (10, 11), one of whose inputs is connected to the placement control element (2, 3) and the other of whose inputs is connected to the communications line (4) for the respective timing signal, which communications line (4) leads from the communications computer (1) to the placement control element (2, 3) and is connected via an AND element (13) which is additionally connected to the placement control element (2, 3) so that, when the AND element (13) is enabled by the placement control element (2, 3), the timing signal brings about the direct shutting down of the energization of the respective winding (10, 11).

## Revendications

1. Dispositif de commande comprenant un circuit de commande d'au moins une
soupape d'admission (5) actionnée électro-mécaniquement et d'au moins une soupape d'échappement (6) actionnée électro-mécaniquement d'un cylindre d'un moteur à combustion interne, avec au moins un régulateur d'arrivée de soupape (2, 3) avec au moins un étage de sortie pour chaque électro-aimant des soupapes (5, 6) actionnées électro-mécaniquement, qui commande les étages de sortie des soupapes (5, 6) en fonction de signaux de distribution et règle l'alimentation des électro-aimants en traitant des signaux de position signalant la position des soupapes (5, 6), pour produire une arrivée des soupapes (5, 6) douce et silencieuse dans leur position finale, et
un ordinateur de communication (1) travaillant de façon numérique qui exploite un signal de position de vilebrequin, qui échange des données avec une unité de commande de fonctionnement (9) du moteur à combustion interne par l'intermédiaire d'une connexion de communication (8) et qui produit les signaux de distribution pour le régulateur d'arrivée de soupape (2, 3) en fonction du signal de position de vilebrequin et des données obtenues à partir de l'unité de commande de fonctionnement (9).

2. Dispositif selon la revendication 1, **caractérisé en ce qu'**il comprend pour la soupape d'admission (5) et pour la soupape d'échappement (6), un régulateur d'arrivée de soupape (2, 3) propre.

3. Dispositif de commande selon la revendication 1 ou la revendication 2,
**caractérisé en ce que** le régulateur d'arrivée de soupape (2, 3) comprend un processeur et l'ordinateur de communication (1) est, en plus, relié avec l'au moins un régulateur d'arrivée de soupape (2, 3) par l'intermédiaire d'une interface (7) de communication bidirectionnelle pour l'échange des données.

4. Dispositif de commande selon l'une quelconque des revendications précédentes en combinaison avec la revendication 3, **caractérisé en ce que** chaque régulateur d'arrivée de soupape (2, 3) détecte la position des soupapes (5, 6) et communique à l'ordinateur de communication (1) un dysfonctionnement d'une des soupapes (5, 6).

5. Dispositif de commande selon l'une quelconque des revendications
précédentes, **caractérisé en ce que** l'ordinateur de communication (1) surveille au moins un des paramètres de fonctionnement du circuit et des soupapes (5, 6) actionnées électro-mécaniquement suivants : température des étages de sortie, tension d'alimentation des étages de sortie, tension d'alimentation des capteurs de position utilisés, tension d'alimentation de tous les régulateurs d'arrivée de soupape (2, 3).

6. Dispositif de commande selon l'une quelconque des revendications
précédentes, **caractérisé par** plusieurs ordinateurs de communication (1).

7. Dispositif de commande selon la revendication 6, **caractérisé par** un ordinateur de communication (1) propre pour toutes les soupapes d'admission (5) et un ordinateur de communication (1) propre pour toutes les soupapes d'échappement (6).

8. Dispositif de commande selon l'une quelconque des revendications
précédentes, **caractérisé en ce que** plusieurs régulateurs d'arrivée (2, 3) de soupape sont regroupés avec les étages de sortie correspondants dans un boîtier qui est raccordé à un système de refroidissement actif.

9. Dispositif de commande selon l'une quelconque des revendications
précédentes en combinaison avec la revendication 4, **caractérisé en ce que** lors de l'indication d'une défaillance de soupape par un des régulateurs d'arrivée de soupape (2, 3), l'ordinateur de communication (1) produit l'arrêt des autres soupapes (5, 6) du cylindre concerné dans la position de fermeture.

10. Dispositif de commande selon l'une quelconque des revendications
précédentes en combinaison avec la revendication 2, **caractérisé en ce qu'**un circuit (13, 14, 15, 16) est prévu dans la ligne d'alimentation de chaque enroulement (10, 11) d'un électro-aimant, le signal de distribution correspondant étant envoyé au circuit (13, 14 ,15, 16), de telle façon que le circuit (13, 14, 15, 16) produit, directement par le signal de distribution, une interruption directe de l'alimentation de l'enroulement (10, 11) correspondant

11. Dispositif de commande selon la revendication 10, **caractérisé en ce que** le
circuit (13, 14, 15, 16) comprend à chaque fois une porte ET (15, 16) dans la ligne d'alimentation de chaque enroulement (10, 11), dont la sortie est raccordée à l'enroulement (10, 11) correspondant, dont une entrée est reliée avec le régulateur d'arrivée de soupape (2, 3) et dont l'autre entrée est reliée avec la ligne de communication (4) pour le signal de distribution correspondant, celle-ci conduisant de l'ordinateur de communication (1) au régulateur d'arrivée de soupape (2, 3) par l'intermédiaire d'une porte ET (13), qui est raccordée, en outre, au régulateur d'arrivée de soupape (2, 3), de telle façon que lors d'une activation de la porte ET (13) par l'intermédiaire du régulateur d'arrivée de soupape (2, 3), le signal de distribution produit une interruption directe de l'alimentation des enroulements (10, 11) correspondants.
